# FASCICULE DE BREVET EUROPEEN

(11) **EP 0 823 869 B1**
(45) Date de publication et mention de la délivrance du brevet: **12.05.2004**
(21) Numéro de dépôt: 96912088.0
(22) Date de dépôt: 10.04.1996
(51) Int. Cl.: B26B 9/02

(54) **MICRODENTURE POUR LAME D'OUTIL TRANCHANT, COUTEAU NOTAMMENT**
MIKROBEZAHNUNG FÜR SCHNEIDGERÄT, INSBESONDERE MESSER
MICROTOOTHING FOR THE BLADE OF A CUTTING IMPLEMENT, PARTICULARLY A KNIFE

(30) Priorité: 13.04.1995 FR 9504696
(43) Date de publication de la demande: 18.02.1998
(73) Titulaire: Ets Andre Verdier S.A., 63250 Celles-sur-Durolle (FR)
(72) Inventeur: VERDIER, Aubry, F-63120 Sainte-Agathe (FR); VERDIER, Ronan, F-63250 Celles-sur-Durolle (FR)
(74) Mandataire: Chanet, Jacques
(86) Numéro de dépôt international: PCT/FR1996/000536
(87) Numéro de publication internationale: WO 1996/032231

(56) Documents cités:
- EP-A- 0 220 362
- DE-U- 8 913 469
- FR-A- 605 974
- GB-A- 257 465
- GB-A- 391 947
- US-A- 1 388 547
- US-A- 2 059 414
- US-A- 3 024 533
- US-A- 4 907 344

## Description

L'invention est du domaine de la coutellerie, et elle a pour objet un relief de lame d'outil tranchant, couteau notamment.

On connaît des reliefs ménagés sur les lames en vue de palier à leur perte de tranchant due à l'usure, constitués par des microdentures qui sont composées d'une pluralité de surfaces incurvées à génératrices parallèles, dites microbiseaux, définissant avec l'une des faces latérales de la lame une pluralité de microtranchants respectifs.

GB-A-391.947 (THORPE) décrit un couteau ayant une lame pourvue sur chacune de ses faces de plusieurs pluralités de microbiseaux dits courts, les dites pluralités étant distantes les unes des autres; les dites pluralités de microbiseaux ont des longueurs égales, la distance séparant.les pluralités de microbiseaux courts est égale à la longueur des pluralités de microbiseaux courts.

L'inconvénient des microdentures habituelles, formées par une pluralité de microbiseaux courts ménagés le long de la lame, réside dans le fait que les microtranchants courts obtenus forment une denture qui induit un déchiquetage de la matière à découper, l'outil de ce fait ne tranchant relativement plus, et finalement étant d'une utilisation délicate lorsque la matière, carnée notamment, est souple.

Pour remédier à cet inconvénient, l'effort des concepteurs s'est porté sur l'élaboration d'une microdenture composée de microbiseaux courts et de microbiseaux longs, qui se succèdent en alternance, les premiers déchiquetant la matière tandis que les second la tranche. On pourra notamment se reporter au document EP-A-0220362 qui décrit une lame d'outil comportant une telle microdenture. Accessoirement, la lame comporte le long de son autre face un biseau pour renforcer son caractère tranchant.

Le résultat obtenu est satisfaisant quant à l'amélioration des performances de l'outil pour découper la matière, mais conserve toutefois un autre inconvénient général des outils microdenturés, à savoir de rendre leur utilisation délicate en raison de la présence des microbiseaux qui induisent une tendance de la lame à s'incliner en pivotement autour de son fil vers la face microbiseautée.

On connaît par ailleurs des outils qui comporte une microdenture composée d'une pluralité de microtranchants courts successifs formés par des microbiseaux courts ménagés respectivement en regard sur chacune des faces latérales de la lame, en vue de conférer à l'outil une stabilité naturelle lors de son utilisation.

L'usage de ce type d'outil, d'origine relativement ancienne, a rapidement été abandonné en raison de son coût de fabrication important, induit par la difficulté de mettre en regard les microbiseaux ménagés sur l'une et l'autre face de la lame, pour un résultat de coupe insatisfaisant en raison de l'absence de tranchant sur la lame.

Le but de l'invention est de proposer un relief, du type microdenture, pour une lame d'outil tranchant, couteau notamment, qui remédie aux problèmes susvisés en conférant à l'outil une performance optimale de découpe et un équilibre naturel rigoureux lors de son utilisation.

A partir de l'analyse susvisée du Demandeur, son ingéniosité l'a conduit à surmonter les préjugés et à rompre les habitudes prises dans le domaine, pour porter ses efforts de conception et de fabrication d'une lame d'outil tranchant sur une microdenture composée d'une succession de microtranchants formés par des microbiseaux courts et de microbiseaux longs successivement alternés et ménagés sur chacune des faces latérales de la lame, de telle sorte que l'outil présente dans un espace, dit de coupe, non seulement des microtranchants courts pour déchiqueter mais aussi au moins un microtranchant long pour trancher, ménagés de part et d'autre du fil de la lame pour conférer à l'outil une stabilité naturelle lors de son utilisation. Quoique de réalisation plus coûteuse en raison du calage délicat des microbiseaux d'une face de la lame par rapport à ceux de l'autre face lors de la fabrication de la microdenture, un tel outil s'avère de façon surprenante compétitif en raison de sa qualité de coupe optimale et de son confort d'utilisation.

En poursuivant sa démarche inventive, le demandeur a élaboré une microdenture dont les microbiseaux courts et les microbiseaux longs ménagés sur l'une des faces de la lame sont préférentiellement décalés par rapport à ceux ménagés sur l'autre face de la lame, c'est à dire qu'à une pluralité de microtranchants courts ménagés sur l'une des faces de la lame correspond au moins un microtranchant long ménagé sur l'autre face de la lame, de telle sorte que chacun des dits espaces de coupe comporte des microbiseaux courts et au moins un microbiseau long ménagés respectivement de part et d'autre du fil de la lame.

En d'autres termes et selon l'invention, un relief de lame d'outil tranchant, couteau notamment, comporte les caractéristiques de la revendication 1.

Il résulte de ces dispositions, à la fois une stabilité naturelle de l'outil lors de son utilisation en raison de la présence de microbiseaux ménagés de part et d'autre du fil de la lame, et une faculté optimale de l'outil pour découper en raison de la présence cumulée dans un même espace de coupe de microtranchants formés par des microbiseaux courts, pour déchiqueter la matière, et au moins un microbiseau long, pour la trancher.

On comprendra qu'à une pluralité de microbiseaux courts ménagés sur l'une des faces de la lame peut correspondre sur l'autre face de la lame pluralité de microbiseaux courts, soit au moins un soit une portion d'un microbiseau long, soit une pluralité de microbiseaux courts et au moins une portion d'un microbiseau long, et que les alternances successives de microbiseaux longs et de microbiseaux courts ménagées sur l'une des faces peuvent être, par rapport à celles ménagées sur l'autre face de la lame, soit identiques soit différentes.

La présente invention sera mieux comprise, et des détails en relevant apparaîtront, à la description qui va en être faite de formes préférées de réalisation de l'invention, en relation avec les figures de la planche annexée, dans laquelle :
La fig.1 est une vue d'une lame pourvue d'une microdenture selon l'art antérieur,
les fig.2 à 7 sont des détails du tranchant d'une lame pourvue d'un relief selon différentes formes respectives et préférées de réalisation de l'invention.
La fig. 8 représente un mode de réalisation découlant de l'état de la technique et utile à la compréhension de l'invention bien que non revendiqué.

Sur la fig.1, une lame de couteau est pourvue sur l'une de ses faces 2 d'une microdenture s'étendant le long de son fil, la dite microdenture étant composée de microbiseaux 4 et 6 distincts et alternés de longueur différente, qui définissent avec la face 2 de la lame une pluralité de microtranchants 8 et 10 de longueur respective.

Sur les fig.2 à 17 figurent différentes possibilités d'exécution d'un relief de l'invention. On comprendra que sur ces figures, l'axe longitudinal médian A représente un axe de retournement de la lame, les deux vues de part et d'autre de cet axe illustrant une face respective de celle-ci.

On comprendra par ailleurs en terme de plage P, le regroupement de microbiseaux voisins de même type, c'est à dire longs, tels que 4 ou encore 5, ou courts, tels que 6 ou encore 7, et par espace E de coupe chacune des séquences successives comportant à la fois une pluralité de microbiseaux courts 6,7 et au moins un microbiseaux long 4,5.

D'une manière générale, la lame comporte, ménagés sur chacune de ses faces latérales 2 et 12, une succession de microbiseaux 4, 6 et 5,7 alternés de longueur différente, c'est à dire courts et longs. Les plages P de microbiseaux courts et de microbiseau long sont de préférence décalées d'une face à l'autre, tel que cela est illustré sur les figures 2 à 7.

On notera la superposition, c'est à dire le cumul dans un même espace de coupe E de la lame, à la fois de microtranchants courts 10 formés par des microbiseaux 6 et 7 correspondants, et d'au moins une portion de microtranchant long 8, formé par un microbiseau correspondant 4 ou encore 5.

Sur la fig.2, les plages P de microbiseaux sont en saillie par rapport à l'orientation générale du fil de la lame, tandis que sur les fig. 3 et 6, les plages P sont en retrait par rapport à celle-ci, et que sur les fig. 4,5,7 et 8, les plages P sont alignées.

Sur les fig.5, 7 et 8 les plages P sont de largeur identique, contrairement à celles représentées sur les autres figures.

Sur les fig.6 et 7, on remarquera qu'à une plage P de microbiseaux long 5,4 d'une face latérale de la lame correspond une portion P' de plage à microbiseaux courts 6,7 de l'autre face latérale de la lame, contrairement aux autres formes de réalisation du relief de l'invention illustrées, dans lesquelles à une plage de microbiseaux long 4,5 d'une face latérale de la lame correspond une plage équivalente de microbiseaux courts 6,7 de l'autre face latérale de la lame.

On notera que de manière équivalente et sans déroger à la règle générale énoncée de l'invention, les types de plages peuvent être d'un nombre supérieur à deux; par exemple, à un microbiseau long ménagé sur l'une des faces de la lame peut correspondre deux plages de microbiseaux courts de longueur différente, ou encore une alternance de microbiseaux courts de longueur différente ; en d'autres termes, une plage de microbiseaux courts peut être composée d'au moins deux types de microbiseaux courts de longueurs respectives et différentes. De la même manière, à une plage de microbiseaux courts, qui peut elle même être composée de microbiseaux courts de longueurs différentes, peut correspondre une plage de plusieurs microbiseaux longs, qui peut elle même être composée de microbiseaux longs de longueur différente.

On notera aussi que de manière équivalente, la longueur des plages P de microbiseaux courts et de microbiseaux longs ménagés sur l'une des faces latérale de la lame et la longueur des plages P de microbiseaux courts et de microbiseaux longs ménagés sur l'autre face de la lame peuvent être soit identiques, soit différentes ; en d'autre termes, à une première alternance de microbiseaux courts et de microbiseaux longs ménagés sur l'une des faces de la lame correspond une deuxième alternance de microbiseaux courts et de microbiseaux longs ménagés sur l'autre face de la lame, les dites première et deuxième alternances pouvant être soit différentes, soit identiques, et dans ce dernier cas être décalées l'une part rapport à l'autre, le dit décalage pouvant être ménagé sur la lame de telle sorte qu'à au moins un microbiseau long de l'une des faces de la lame corresponde une pluralité de microbiseaux courts de l'autre face de la lame (fig.2 à 6), ou encore de telle sorte qu'à au moins un microbiseau long de l'une des faces de la lame corresponde à la fois une pluralité de microbiseaux courts et au moins une portion d'un microbiseau long de l'autre face de la lame (fig.7).

D'une manière générale, on comprendra que d'autres combinaisons de plages sont possibles à partir de la règle générale de l'invention, sans déroger à cette dernière.

Aussi, bien que l'on ait décrit et représenté des formes préférées de réalisation de l'invention, il doit être compris que la portée de cette dernière n'est pas limitée à ces formes, mais qu'elle s'étend à tout relief de lame d'outil tranchant comportant les caractéristiques énoncées dans les revendications jointes.

## Revendications

1. Lame d'outil tranchant, couteau notamment, comportant un relief, dit microdenture, composé d'une pluralité de surfaces incurvées à génératrices parallèles, lesdites surfaces, dites microbiseaux (4,6), définissant avec l'une des faces latérales de la lame une fraction du fil de ladite lame, dite microtranchant, ce relief comprend sur chacune des faces latérales de la lame une succession en alternance de deux plages (P) de microbiseaux (4,6) distincts, la première plage (P) comprenant une pluralité de microbiseaux courts (6,7) et la deuxième plage (P) comprenant au moins un microbiseau long (4,5), une portion d'un microbiseau long (4,5) d'une plage (P) de microbiseaux longs (4,5) située sur une face latérale de la lame étant en regard d'une pluralité de microbiseaux courts (7,6) d'une plage (P) de microbiseaux courts (6,7) située sur l'autre face latérale de la lame, l'alternance des plages (P) de microbiseaux courts (6,7) et de microbiseaux longs (4,5) ménagées sur l'une des faces étant décalée par rapport à une alternance d'une plage (P) de microbiseaux courts (7,6) et avec au moins une portion d'un microbiseau long (5,4) d'une plage de microbiseaux longs (4,5) ménagée sur l'autre face de la lame, ceci de telle sorte qu'un espace de coupe (E) comporte respectivement de part et d'autre du fil de la lame une pluralité de microbiseaux courts (6,7) et au moins une portion d'un microbiseau long (4,5).

2. Lame selon la revendication 1, **caractérisée en ce que** les dites plages (P) sont en saillie par rapport à l'orientation générale du fil de la lame.

3. Lame selon la revendication 1, **caractérisée en ce que** les dites plages (P) sont en retrait par rapport à l'orientation générale du fil de la lame.

4. Lame selon la revendication 1, **caractérisée en ce que** les dites plages (P)sont alignées par rapport à l'orientation générale du fil de la lame.

5. Lame selon la revendication 1, **caractérisée en ce que** les dites plages (P) sont de largeur identique.

6. Lame selon l'une quelconque des revendications précédentes, **caractérisée en ce qu'**à une plage de microbiseaux long (4,5) d'une face latérale (2,12) de la lame correspond une plage équivalente de microbiseaux courts (7,6) de l'autre face latérale (2,12) de la lame.

7. Lame selon l'une quelconque des revendications 1 à 5, **caractérisé en ce qu'**à une plage (P) de microbiseaux long (4,5) d'une face latérale (2,12) de la lame correspond une portion de plage (P')à microbiseaux courts (7,6) de l'autre face latérale (2,12) de la lame.

8. Lame selon l'une quelconque des revendications précédentes, **caractérisée en ce que** la plage à microbiseaux courts (6,7) est composée d'au moins deux types de microbiseaux courts de longueurs respectives différentes.

## Patentansprüche

1. Klinge eines Schneidwerkzeuges, insbesondere eines Messers, die ein aus einer Mehrzahl von gebogenen Flächen mit parallelen Mantellinien zusammengesetztes Relief, genannt Mikroverzahnung, umfasst, wobei die Flächen, genannt Mikroflächen, mit einer der Seitenfläche der Klinge einen Bruchteil der Schneide der Klinge definieren, genannt Mikroschneide, wobei jede der Seitenflächen der Klinge eine wechselnde Folge von zwei Bereichen (P) von unterschiedlichen Mikroflächen (4,6) umfasst, wobei der erste Bereich (P) eine Mehrzahl von kurzen Mikroflächen (6,7) und der zweite Bereich (P) mindestens eine lange Mikrofläche (4,5) einschließt, ein Teil einer langen Mikrofläche (4,5) eines Bereichs (P) langer Mikroflächen, der auf einer Seitenfläche der Klinge angeordnet ist, gegenüber einer Mehrzahl von kurzen Mikroflächen (7,6) eines Bereichs von kurzen Mikroflächen (6,7) liegt, der auf der anderen Seitenfläche der Klinge angeordnet ist, wobei die Wechselfolge der Bereiche von kurzen Mikroflächen (6,7) und langen Mikroflächen (4;5), die auf einer der Flächen eingearbeitet sind, versetzt ist in Bezug auf eine Wechselfolge eines Bereichs (P) von kurzen Mikroflächen (7,6) und mindestens einen Teils einer langen Mikrofläche (5,4) eines Bereichs langer Mikroflächen (4,5), die auf der anderen Seite der Klinge eingearbeitet ist, dies in der Weise, dass ein Schneidabschnitt (E) jeweils beidseitig der Schneide der Klinge eine Mehrzahl von kurzen Mikroflächen (6,7) und mindestens einen Teil einer langen Mikrofläche (4,5) umfasst.

2. Klinge nach Anspruch 1, **dadurch gekennzeichnet, dass** die Bereiche (P) zu der Grundausrichtung der Schneide der Klinge hervorspringend sind.

3. Klingen nach Anspruch 1, **dadurch gekennzeichnet, dass** die Bereich (P) in Bezug auf die Grundausrichtung der Schneide der Klinge zurückspringend sind.

4. Klinge nach Anspruch 1, **dadurch gekennzeichnet, dass** die Bereiche (P) in Bezug auf die Grundausrichtung der Klinge der Schneide fluchtend sind.

5. Klinge nach Anspruch 1, **dadurch gekennzeichnet, dass** die Bereiche (P) von identischer Breite sind.

6. Klinge nach einen der vorhergehenden Ansprüche, **dadurch gekennzeichnet, dass** ein Bereich der langen Mikroflächen (4,5) einer Seitenfläche (2,12) der Klinge mit einem äquivalenten Bereich an kurzen Mikroflächen (7,6) der anderen Seitenfläche (2,12) der Klinge korrespondiert.

7. Klinge nach einem beliebigen der Ansprüche 1 bis 5, **dadurch gekennzeichnet, dass** ein Bereich (P) an langen Mikroflächen (4,5) einer Seitenfläche (2,12) der Klingen mit einem Teil eines Bereichs (P') mit kurzen Mikroflächen (7,6) der anderen Seitenfläche (2,12) der Klinge korrespondiert.

8. Klinge nach einem beliebigen der vorhergehenden Ansprüche, **dadurch gekennzeichnet, dass** der Bereich an kurzen Mikroflächen (6,7) mindestens aus zwei Arten von kurzen Mikroflächen mit jeweils unterschiedlichen Längen zusammengesetzt ist.

## Claims

1. Blade of a cutting implement, in particular a knife, having a relief, termed microtoothing, consisting of a plurality of curved surfaces with parallel generatrices, the said surfaces, termed microchamfered edges (4, 6), defining, with one of the side faces of the blade, a fraction of the edge of the said blade, termed microcutting edge, [lacuna] this relief has, on each of the side faces of the blade, an alternating succession of two distinct areas (P) of microchamfered edges (4, 6), the first area (P) comprising a plurality of short microchamfered edges (6, 7) and the second area (P) comprising at least one long microchamfered edge (4, 5), a portion of a long microchamfered edge (4, 5) of an area (P) of long microchamfered edges (4, 5) located on one side face of the blade being opposite a plurality of short microchamfered edges (7, 6) of an area (P) of short microchamfered edges (6, 7) located on the other side face of the blade, the alternation of areas (P) of short microchamfered edges (6, 7) and of long microchamfered edges (4, 5) provided on one of the faces being staggered with respect to an alternation of an area (P) of short microchamfered edges (7, 6) and with at least one portion of a long microchamfered edge (5, 4) of an area of long microchamfered edges (4, 5) provided on the other face of the blade, this being such that a cutting region (E) has a plurality of short microchamfered edges (6, 7) and at least one portion of a long microchamfered edge (4, 5), respectively, on either side of the edge of the blade.

2. Blade according to Claim 1, **characterised in that** the said areas (P) protrude with respect to the general orientation of the edge of the blade.

3. Blade according to Claim 1, **characterised in that** the said areas (P) are indented with respect to the general orientation of the edge of the blade.

4. Blade according to Claim 1, **characterised in that** the said areas (P) are aligned with respect to the general orientation of the edge of the blade.

5. Blade according to Claim 1, **characterised in that** the said areas (P) are of identical width.

6. Blade according to any one of the preceding claims, **characterised in that** an equivalent area of short microchamfered edges (7, 6) on the other side face (2, 12) of the blade corresponds to an area of long microchamfered edges (4, 5) on one side face (2, 12) of the blade.

7. Blade according to any one of Claims 1 to 5, **characterised in that** a portion of area (P') with short microchamfered edges (7, 6) on the other side face (2, 12) of the blade corresponds to an area (P) of long microchamfered edges (4, 5) on one side face (2, 12) of the blade.

8. Blade according to any one of the preceding claims, **characterised in that** the area with short microchamfered edges (6, 7) is made up of at least two types of short microchamfered edges of different respective lengths.
